# EUROPÄISCHE PATENTSCHRIFT

(11) **EP 2 317 227 B1**
(45) Veröffentlichungstag und Bekanntmachung des Hinweises auf die Patenterteilung: **02.10.2019**
(21) Anmeldenummer: 10171616.5
(22) Anmeldetag: 02.08.2010
(51) Int. Cl.: F23R 3/14, F23R 3/28, F23R 3/04, F23R 3/26, F23R 3/42

(54) **Brenner für eine Turbine und damit ausgerüstete Gasturbine**
Burner for a turbine and gas turbine with same
Brûleur pour une turbine et turbine à gaz en étant équipée

(30) Priorität: 28.10.2009 DE 102009046066
(43) Veröffentlichungstag der Anmeldung: 04.05.2011
(73) Patentinhaber: MAN Energy Solutions SE, 86153 Augsburg (DE)
(72) Erfinder: Reiß, Frank, 79787, Lauchringen (DE); El Masalme, Jaman, 46499, Hamminkeln (DE)

(56) Entgegenhaltungen:
- EP-A1- 1 605 209
- EP-A2- 1 434 007
- FR-A1- 2 889 732
- US-A- 4 843 825
- US-A- 5 509 270
- US-A1- 2006 059 913
- US-A1- 2007 137 207
- US-B2- 6 679 063

## Beschreibung

Die Erfindung betrifft einen Brenner für eine Turbine und eine mit einem solchen Brenner ausgerüstete Gasturbine.

Es sind verschiedene Brenner zur atmosphärischen Verbrennung und zur Verbrennung unter Druck bekannt. Auch auf dem Gebiet der Gasturbinen werden verschiedene solche Brenner eingesetzt.

Beispiele für Brenner von Gasturbinen sind in DE 10 2006 048 842 A1, DE 195 42 521 A1, DE 43 28 294 A1, DE 195 49 143 A1, WO 96/04510 und in der Zeitschrift "ABB Technik" aus 4/1998 auf den Seiten 4 bis 16 beschrieben.

Dokument EP 1 434 007 A2 offenbart einen Brenner gemäß dem Oberbegriff des Anspruchs 1.

Ein Hauptziel besteht bei solchen Brennern darin, die Verbrennung in einem großen Betriebsbereich stabil, kontrolliert, schadstoffarm und möglichst vollständig ablaufen zu lassen. Bei bestimmten Brennern werden zur Stabilisierung der Verbrennungszone (Zone der Wärmefreisetzung) spezielle Bauteile als "Flammenhalter" eingesetzt. Andere Brenner sind so ausgelegt, dass die Stabilisierung im wandnahen Bereich - z.B. im Zentrum des Brenners - erfolgt. Diese Bauteile sind thermisch hoch belastet, besitzen eine geringe Lebensdauer und müssen deshalb oft ausgetauscht werden.

Um die Stabilität der Verbrennung nicht zu beeinträchtigen bzw. dem Prozess keine Kühlluft zu entziehen, werden diese Bauteile gemäß dem Stand der Technik nicht gekühlt. Damit sind die Inspektions- und Wartungsintervalle für diese Bauteile entsprechend kurz, was zusammen mit den Stillstandszeiten der jeweiligen Anlage zu zusätzlichen, hohen Kosten führt.

Der Erfindung liegt die Aufgabe zugrunde, einen Brenner für eine Turbine, insbesondere für eine Gasturbine, bereitzustellen, bei dem das zentrale Bauteil bzw. der Flammenhalter effektiv gekühlt werden kann ohne den \/erbrennungsprozess im Brenner zu stören. Der Erfindung liegt ferner die Aufgabe zugrunde, eine mit einem solchen Brenner ausgerüstete Gasturbine bereitzustellen.

Die o.g. Aufgaben werden mit einem Brenner gemäß Anspruch 1 bzw. einer Gasturbine gemäß Anspruch 11 gelöst. Weiterbildungen der Erfindung sind in den abhängigen Ansprüchen definiert.

Erfindungsgemäß wird ein Brenner für eine Turbine, insbesondere eine Gasturbine, bereitgestellt, wobei der Brenner aufweist: ein Gehäuse, in dem ein Luftsammelraum, ein Verbrennungsvorraum und ein Brennraum ausgebildet sind, eine Brenner-Kopfplatte, die in dem Gehäuse angeordnet ist, so dass die Brenner-Kopfplatte den Verbrennungsvorraum von dem Brennraum trennt, eine Prallplatte, die in dem Verbrennungsvorraum angeordnet ist, so dass die Prallplatte den Verbrennungsvorraum in einen an eine mit dem Luftsammelraum fluidverbundene Luftzuführung angrenzenden ersten Teilraum und einen an die Brenner-Kopfplatte angrenzenden zweiten Teilraum unterteilt, wobei die Prallplatte eine Mehrzahl von Durchgangspassagen aufweist, die den ersten Teilraum mit dem zweiten Teilraum fluidverbinden, so dass über die Luftzuführung aus dem Luftsammelraum in den ersten Teilraum eingeströmte Luft über die Durchgangspassagen in den zweiten Teilraum einströmen und auf eine dem zweiten Teilraum zugewandte Rückfläche der Brenner-Kopfplatte strömen kann.

Mit der erfindungsgemäßen Lösung kann, da die Rückfläche der Brenner-Kopfplatte mit kühlender Luft beaufschlagt wird, so dass eine für die Brenner-Kopfplatte effiziente Prallkühlung erreicht wird, die Brenner-Kopfplatte effektiv gekühlt und damit deren thermischer Verschleiß reduziert werden. Die erfindungsgemäß vorgeschlagene Kühlung erhöht somit die Lebensdauer der Brenner-Kopfplatte deutlich. Da lediglich die Rückseite der Brenner-Kopfplatte mit der kühlenden Luft beaufschlagt wird, wobei die Luft bevorzugt an einem äußeren Rand der Brenner-Kopfplatte dem Verbrennungsraum zugeführt wird, übt die Luft bzw. Kühlung keinen störenden Einfluss auf den Verbrennungsprozess im Brenner aus.

Erfindungsgemäß erstreckt sich die Prallplatte parallel zu der Brenner-Kopfplatte, so dass in den zweiten Teilraum eingeströmte Luft senkrecht auf die Rückfläche der Brenner-Kopfplatte auftrifft.

Erfindungsgemäß ist außenumfänglich der Brenner-Kopfplatte ein Spalt vorgesehen, über den der zweite Teilraum mit dem Brennraum fluidverbunden ist, so dass von der Rückfläche der Brenner-Kopfplatte abprallende Luft über den Spalt in den Brennraum abströmen kann.

Durch den Spalt kann somit die kühlende Luft außen am Rand der Brenner-Kopfplatte und demnach den Verbrennungsprozess nicht störend in den Brennraum eingeleitet werden, wodurch die Luft dem Gesamtprozess (Brenner, Turbine) erhalten bleibt.

Gemäß der Erfindung sollte die Eindüsung der kühlenden Luft möglichst "außen", fern einer mittleren Rezirkulationsströmung des Brenners erfolgen, womit sichergestellt wird, dass eine Kernzone der Rezirkulationsströmung nicht gestört wird.

Gemäß noch einer weiteren Ausführungsform des erfindungsgemäßen Brenners ist der zweite Teilraum außenumfänglich von einem Einsetzteil begrenzt, wobei in einer Wandung des Einsetzteils eine sich senkrecht zu den Durchgangspassagen erstreckende Öffnung vorgesehen ist, die den zweiten Teilraum mit dem Spalt fluidverbindet, so dass von der Rückfläche der Brenner-Kopfplatte abprallende Luft über die Öffnung in den Spalt abströmen kann.

Ober diese Öffnung kann einerseits die kühlende Luft bedarfsgerecht quer zum äußeren Rand der Brenner-Kopfplatte bzw. des Brennraums hin geleitet werden, so dass deren Einfluss auf die Verbrennung minimiert wird, und kann andererseits der Luftstrom durch deren Durchmesser gezielt beeinflusst werden.

Gemäß noch einer Ausführungsform des erfindungsgemäßen Brenners ist der Spalt als Ringspalt ausgebildet, wobei in der Wandung des Einsetzteils eine Mehrzahl von sich senkrecht zu den Durchgangspassagen erstreckenden entlang eines Umfangs des Spalts verteilten Öffnungen vorgesehen sind, die den zweiten Teilraum jeweils mit dem Spalt fluidverbinden, so dass von der Rückfläche der Brenner-Kopfpfatte abprallende Luft über die Öffnungen in den Spalt abströmen kann.

Durch die Ausbildung des Spalts als Ringspalt und durch das Vorsehen der dazu umfänglich verteilten Mehrzahl von Öffnungen kann die Luft nach dem Kühlen der Brenner-Kopfplatte äußerst gleichmäßig in den Brennraum verteilt werden, so dass deren Einfluss auf die Verbrennung weiter minimiert wird.

Gemäß einer weiteren Ausführungsform des erfindungsgemäßen Brenners erstreckt sich der Spalt parallel zu den Durchgangspassagen, so dass eine Strömungsrichtung der Luft durch den Spalt hindurch parallel zu einer Strömungsrichtung der Luft durch die Durchgangspassagen hindurch ist.

Erfindugsgemäß ist eine Weite des Spalts so bemessen, dass eine Strömungsgeschwindigkeit der Luft beim Austritt aus dem Spalt geringer als eine Strömungsgeschwindigkeit der Luft beim Eintritt in den Spalt ist.

Mit anderen Worten ist die Weite des Spalts möglichst so groß zu wählen, dass die Strömungsgeschwindigkeit der Luft und damit deren Eindringtiefe in eine Hauptströmung der Verbrennung minimiert werden, was wiederum sicher stellt, dass die Hauptströmung so wenig wie möglich beeinflusst wird.

Gemäß einer Ausführungsform des erfindungsgemäßen Brenners sind in der Brenner-Kopfplatte eine Mehrzahl von Durchgangsöffnungen vorgesehen, die den zweiten Teilraum jeweils mit dem Brennraum fluidverbinden.

Dies stellt eine weitere Möglichkeit dar, den Luftstrom möglichst ohne Beeinflussung der Verbrennung bevorzugt am äußeren Rand der Brenner-Kopfplatte bzw. des Brennraums und unter Weiternutzung des Luftstroms für den Gesamtprozess nach erfolgter Kühlung abzuführen.

Gemäß einer weiteren Ausführungsform des erfindungsgemäßen Brenners weisen die Durchgangsöffnungen jeweils einen Durchmesser in einem Bereich von 0,3 mm bis 1,5 mm auf, so dass die Durchgangsöffnungen eine Effusion der über die Durchgangspassagen in den zweiten Teilraum eingeströmten Luft durch die Brenner-Kopfplatte hindurch in den Brennraum hinein bewirken.

Diese Ausgestaltung der Erfindung unterstützt in vorteilhafter Weise sowohl die Kühleffizienz als auch die Beeinflussungsfreiheit des kühlenden Luftstroms.

Gemäß noch einer Ausführungsform des erfindungsgemäßen Brenners ist die Brenner-Kopfplatte von einem porösen Material gebildet, so dass in den zweiten Teilraum eingeströmte Luft über Poren der Brenner-Kopfplatte in den Brennraum hinein abströmen kann.

Auch diese Ausgestaltung der Erfindung stellt eine vorteilhafte Möglichkeit dar, den kühlenden Luftstrom möglichst ohne Beeinflussung der Verbrennung und unter Weiternutzung des Luftstroms für den Gesarntprozess nach erfolgter Kühlung abzuführen.

Gemäß einer weiteren Ausführungsform des erfindungsgemäßen Brenners ist in dem zweiten Teilraum eine Luftabführpassage vorgesehen, über die von der Rückfläche der Brenner-Kopfplatte abprallende Luft in Bezug auf einen Verbrennungsprozess im Brennraum strömungsabwärts der Brenner-Kopfplatte in den Brennraum eingespeist werden kann.

Mit anderen Worten wird hier eine externe Kühlung eingesetzt, wobei die Entnahme der kühlenden Luft wie in Verbindung mit den anderen Ausführungsformen der Erfindung beschrieben oder an einem anderen Ort zwischen z.B. einem Verdichteraustritt und dem Luftsammelraum erfolgt. Nach erfolgter Kühlung wird die Luft nicht direkt in den Brennraum eingedüst, sondern abgeleitet. Die Luft wird also nicht unmittelbar nach dem Drallkörper, sondern an einer folgenden Position -stromab in Strömungsrichtung des Heißgases der Verbrennung betrachtet- eingeleitet. Mögliche Positionen für die Einleitung der Luft liegen im Bereich einer Sekundärzone des Brennraums bis hin zu einem Abgaskamin der Gasturbine.

Der Vorteil dieser Lösungen besteht darin, dass eine Beeinflussung der Hauptströmung und damit der Verbrennung durch den kühlenden Luftstrom ausgeschlossen wird. Zusätzlich steigt das nutzbare Druckgefälle der Kühlung und damit kann eine größere Temperaturabsenkung erreicht werden. Der Nachteil der Lösung besteht darin, dass die Luft nur noch teilweise oder gar nicht mehr für den Gasturbinen-Prozess genutzt werden kann.

Gemäß einem zweiten Aspekt der Erfindung wird eine Gasturbine mit einem Brenner gemäß einer, mehreren oder allen zuvor beschriebenen Ausführungsformen der Erfindung in jeder denkbaren Kombination bereitgestellt.

Im Folgenden wird die Erfindung anhand bevorzugter Ausführungsformen und unter Bezugnahme auf die beigefügten Figuren detaillierter beschrieben.
- Fig.1: zeigt den üblichen Aufbau eines Brenners für eine Turbine wie eine Gasturbine.
- Fig.2: zeigt in vergrößerter Ansicht einen Bereich X aus Fig. 1, wobei der Brenner mit einer erfindungsgemäßen internen Kühlung für die Brenner-Kopfplatte ausgerüstet ist.

Wie in Fig.1 und Fig.2 gezeigt, weist ein Brenner 1 einer Gasturbine (nicht vollständig gezeigt) gemäß einer Ausführungsform der Erfindung ein Gehäuse 10 auf, welches seinerseits ein Flammrohr 11, in dem die Verbrennung V eines Luft-Brenngas-Gemisches stattfindet, und einen Mantel 12 aufweist, welcher das Flammrohr 11 umgibt. Zwischen dem Flammrohr 11 und dem Mantel 12 ist ein Luftsammelraum 13 ausgebildet, welcher auch Plenum genannt wird und welcher stirnseitig von einem Brennerdeckel 70 begrenzt wird. In dem Flammrohr ist ein Brennraum 14 ausgebildet, welcher für die Verbrennung V des Luft-Brenngas-Gemisches vorgesehen ist.

Das Gehäuse 10 weist ferner einen Mischteil 15 auf, über welchen das Luft-Brenngas-Gemisch zur Verbrennung V im Brennraum 14 bereitgestellt wird. In dem Mischteil 15 ist ein Verbrennungsvorraum 16 ausgebildet.

Der Brenner 1 weist ferner einen plattenförmigen Zentraldeckel 20, eine Prallplatte 30 und eine Brenner-Kopfplatte 40 auf, die in dem Mischteil 15 des Gehäuses 10 angeordnet sind. Genauer gesagt bildet der Zentraldeckel 20 für zur Kühlung der Brenner-Kopfplatte 40 vorgesehene Kühlluft Keinen Eingang. Seitlich bzw, außenumfänglich in dem Brennraum 14 angeordnet weist der Brenner 1 ferner einen Drallkörper bzw. Mischkörper 80 auf, über den das Luft-Brenngas-Gemisch für die Verbrennung V erzeugt wird.

Zu diesem Zweck ist der Luftsammelraum 13 (Plenum) über Zuleitungselemente 21 (wie hier z.B. Rohre) mit Lufteinlassöffnungen 22 im Zentraldeckel 20 fluidverbunden, wobei in den Zuleitungselementen Steuermittel 21a z.B. in Form von Luftventilen vorgesehen sind, so dass der aus dem Luftsammelraum 13 durch die Zuleitungselemente 21 hindurch strömende Teilluftmassenstrom steuerbar ist.

In einer Strömungsrichtung der Kühlluft K strömungsabwärts des Zentraldeckels 20 ist parallel zu diesem die Prallplatte 30 im Verbrennungsvorraum 16 angeordnet Zwischen dem Zentraldeckel 20 und der Prallplatte 30 ist in Form eines Zwischenplenums ein erster Teilraum 16a des Verbrennungsvorraums 16 ausgebildet.

In einer Strömungsrichtung der Kühlluft K strömungsabwärts der Prallplatte 30 ist parallel zu dieser die Brenner-Kopfplatte 40 im Verbrennungsvorraum 16 angeordnet. Zwischen der Prallplatte 30 und der Brenner-Kopfplatte 40 ist ein zweiter Teilraum 16b des Verbrennungsvorraums 16 ausgebildet.

Mit anderen Worten ist die Prallplatte 30 so in dem Verbrennungsvorraum 16 angeordnet, dass sie den Verbrennungsvorraum 16 in den an die mit dem Luftsammelraum 13 fluidverbundenen Zuleitungselemente 21 angrenzenden ersten Teilraum 16a und den an die Brenner-Kopfplatte 40 angrenzenden zweiten Teilraum 16b unterteilt.

Die Brenner-Kopfplatte 20 ist in dem Verbrennungsorraum 16 des Gehäuses 10 so angeordnet, dass sie den Verbrennungsvorraum 16 von dem Brennraum 14 trennt, und bildet ein zentrales Bauteil des Brenners 1.

Eine symmetrische Entnahme des Teilluftmassenstroms aus dem Luftsammelraum 13, wie z.B. mittels mehreren Zuleitungselementen 21, gewährleistet sowohl eine homogenen Entnahme als auch eine homogene Zuströmung der Kühlluft K in den ersten Teilraum 16a. Der erste Teilraum 16a (Zwischenplenum) ist dabei so gestaltet, dass sich die Kühlluft K gleichmäßig verteilt und die Prallplatte (wie z.B. ein Prallblech) 30 gleichmäßig mit Kühlluft K versorgt wird.

Die Prallplatte 30 weist eine Mehrzahl von Durchgangspassagen 31 auf, die den ersten Teilraum 16a mit dem zweiten Teilraum 16b fluidverbinden, so dass über die Zuleitungselemente (Luftzuführung) 21 aus dem Luftsammelraum 13 in den ersten Teilraum 16a eingeströmte Kühlluft K über die Durchgangspassagen 31 in den zweiten Teilraum 16b einströmen und auf eine dem zweiten Teilraum 16b zugewandte Rückfläche 40a der Brenner-Kopfplatte 40 strömen kann.

Die Prallplatte 30 erstreckt sich parallel zu der Brenner-Kopfplatte 40, so dass die in den zweiten Teilraum 16b eingeströmte Kühlluft K im Wesentlichen senkrecht auf die Rückfläche 40a der Brenner-Kopfplatte 40 auftrifft.

Der zweite Teilraum 16b ist außenumfänglich von einem Einsetzteil 50 begrenzt, wobei in einer Wandung des Einsetzteils 50 eine Mehrzahl von sich senkrecht zu den Durchgangspassagen 31 erstreckenden Öffnungen 51 vorgesehen sind, Außenumfänglich des Einsetzteils ist ein Mantelteil 60 vorgesehen, welches den Mischteil 15 außenumfänglich begrenzt. Das Mantelteil 60 ist wiederum in den den Luftsammelraum 13 verschließenden bzw. begrenzenden Brennerdeckel 70 des Brenners 1 eingesetzt und wird von diesem gehalten.

Zwischen dem Einsetzteil 50 und dem Mantelteil 60 sowie außenumfänglich der Brenner-Kopfplatte 40 ist ein Spalt S in Form eines Ringspalts vorgesehen, über den der zweite Teilraum 16b mit dem Brennraum 14 fluidverbunden ist, so dass von der Rückfläche 40a der Brenner-Kopfplatte 40 abprallende Kühlluft K über den Spalt in den Brennraum 14 abströmen kann.

Genauer gesagt ist der zweite Teilraum 16b über die entlang eines Umfangs des Spalts S verteilten Öffnungen 51 mit dem Spalt S fluidverbunden, so dass von der Rückfläche 40a der Brenner-Kopfplatte 40 abprallende Kühlluft K über die Öffnungen 51 in den Spalt S abströmen kann.

Der Spalt S erstreckt sich parallel zu den Durchgangspassagen 31 und mündet in den Brennraum 14, so dass eine Strömungsrichtung der Kühlluft K durch den Spalt S hindurch parallel zu einer Strömungsrichtung der Kühlluft K durch die Durchgangspassagen 31 hindurch ist.

Im Fazit wird, nachdem die über die Durchgangspassagen 31 erzeugten Kühlluftjets der Flammhalteplatte 40 Wärme entzogen haben, die Kühlluft K über die seitlichen Öffnungen 51, welche vorzugsweise als Bohrungen ausgeführt sind, in den Spalt S und von dort in den Brennraum 14 abgeführt.

Die Effizienz der Prallkühlung lässt sich durch die Wahl der Belochung in der Prallplatte 30 und des Druckverlustes (Einzeldruckverluste der Kühlluftstrecke) variieren. Das treibende Druckgefälle wird im Wesentlichen durch den Druckverlust eines Hauptluftmassenstromes (für den Verbrennungsprozess) durch den Drallkörper 80 hindurch vorgegeben

Wie schon eingangs erwähnt, ist die Wärmebelastung im Zentrum der Brenner-Kopfplatte bzw. Brennerplatte 40 am höchsten, wobei bei der erfindungsgemäß realisierten Kühlung das Zentrum der Brenner-Kopfplatte 40 am effizientesten gekühlt wird. Mit zunehmendem Durchmesser steigt ein Querstrom an und die Effizienz der Kühlung verringert sich. Insofern passt die vorgeschlagene Kühlung zu der aufgeprägten heißgasseitigen bzw. brennraumseitigen thermischen Belastung der Brenner-Kopfplatte 40.

Erfindungsgemäß wurde erkannt, dass die Eindüsung der Kühlluft K möglichst "außen", fern einer mittleren Rezirkulationsströmung RS des Brenners 1 erfolgen sollte, womit sichergestellt wird, dass eine Kemzone der Rezirkulationsströmung RS nicht gestört wird. Ferner wurde erfindungsgemäß erkannt, dass es ebenfalls wichtig ist, den Impuls der Kühlluft K beim Eintritt in den Brennraum 14 möglichst gering zu halten, womit eine zu große Eindringtiefe des Kühlluftstromes in die auf die Verbrennung V bezogene Hauptströmung verhindert wird und damit die Hauptströmung so wenig wie möglich beeinflusst wird.

Um diesen Erfordernissen zu genügen, sollte ein Durchmesser D (siehe Fig.2) für die Einleitung der Kühlluft K in den Brennraum 14 möglichst groß gewählt werden und kann sich bevorzugt nach der Vorschrift D (>1/2d) ergeben, wobei d ein Durchmesser der Brenner-Kopfplatte 40 ist. Mit anderen Worten sollte eine Weite des Spalts S möglichst groß bemessen sein und sollte der Spalt S möglichst weit radial außen in Bezug auf die Brenner-Kopfplatte 40 angeordnet sein. Die durch das Mantelteil 60 und das Einsetzteil 50 definierte Weite des Spalts S ist dabei bevorzugt so bemessen, dass eine Strömungsgeschwindigkeit der Kühlluft K beim Austritt aus dem Spalt S in den Brennraum 14 hinein geringer als eine Strömungsgeschwindigkeit der Kühlluft beim Eintritt in den Spalt S ist.

Im Fazit beruht die erfindungsgemäß realisierte Kühlung der Brenner-Kopfplatte 40 auf einer Prallkühlung, die die Brenner-Kopfplatte 40 als zentrales Bauteil des Brenners 1 sehr effizient kühlt. Durch eine geeignete Wahl der Kühllufteindüsung am Rand der Brenner-Kopfplatte 40 wird der Verbrennungsprozess nicht negativ beeinflusst. Außerdem kann gemäß der in den Figuren gezeigten Ausführungsform der Erfindung die Kühlluft K dem Gesamtprozess erhalten bleiben (als Variante ist auch eine nachfolgend noch beschriebene externe Abfuhr der Kühlluft K möglich). Als Auslegungskriterium der Kühlung dient der Druckverlust über den bzw. die Brenner 1 der Gasturbine.

Zusätzlich lassen sich bei der vorgeschlagenen Lösung leicht Armaturen zur Optimierung der Kühlung bzw, der Kühlluftmenge implementieren, wie z.B. die Steuermittel 21a.

Obwohl in den Figuren 1 und 2 nicht dargestellt, können alternativ oder zusätzlich zu dem Spalt S und den Öffnungen 51 auch in der Brenner-Kopfplatte 40 selbst eine Mehrzahl von Durchgangsöffnungen vorgesehen sein, die den zweiten Teilraum 16b jeweils mit dem Brennraum 14 fluidverbinden.

Auf diese Weise kann die über die Durchgangspassagen 31 in den zweiten Teilraum 16b eingeströmte Kühlluft K dann direkt über die Brenner-Kopfplatte 40 aus dem zweiten Teilraum 16b in den Brennraum 14 abgeführt werden.

Gemäß einer bevorzugten Variante können diese Durchgangsöffnungen jeweils einen Durchmesser in einem Bereich von 0,3 mm bis 1,5 mm aufweisen, so dass die Durchgangsöffnungen eine Effusion der über die Durchgangspassagen 31 in den zweiten Teilraum 16b eingeströmten Kühlluft K durch die Brenner-Kopfplatte 40 hindurch in den Brennraum 14 hinein bewirken.

Alternativ zu den Durchgangsöffnungen kann die Brenner-Kopfplatte 40 von einem porösen Material gebildet sein, so dass in den zweiten Teilraum 16b eingeströmte Kühlluft K über Poren der Brenner-Kopfplatte 40 in den Brennraum 14 hinein abströmen kann.

In jedem dieser vorgenannten Fälle wird die Kühlluft K dem primären Verbrennungsprozess wieder zugeführt.

Alternativ dazu kann, obwohl ebenfalls nicht in den Figuren 1 und 2 gezeigt, in dem zweiten Teilraum 16b eine Luftabführpassage vorgesehen sein, über die von der Rückfläche 40a der Brenner-Kopfplatte 40 abprallende Kühlluft K in Bezug auf den Verbrennungsprozess im Brennraum 14 strömungsabwirts der Brenner-Kopfplatte 40 entfernt von dieser eingespeist wird.

Mit anderen Worten wird hier eine externe Kühlung eingesetzt, wobei die Entnahme der Kühlluft K wie bereits oben in Verbindung mit den anderen Ausführungsformen der Erfindung beschrieben oder an einem anderen Ort zwischen z.B. einem Verdichteraustritt und dem Luftsammelraum 13 erfolgt. Nach erfolgter Kühlung wird die Kühlluft K nicht direkt in den Brennraum 14 eingedüst, sondern abgeleitet. Die Kühlluft K wird also nicht unmittelbar nach dem Drallkörper 80, sondern an einer folgenden Position -stromab in Strömungsrichtung des Heißgases der Verbrennung V betrachtet- eingeleitet. Mögliche Positionen für die Einleitung der Kühlluft K liegen im Bereich einer Sekundärzone des Brennraums 14 bis hin zu einem Abgaskamin der Gasturbine.

Der Vorteil dieser Lösungen besteht darin, dass eine Beeinflussung der Hauptströmung und damit der Verbrennung V durch den Kühlluftstrom ausgeschlossen wird. Zusätzlich steigt das nutzbare Druckgefälle der Kühlung und damit kann eine größere Temperaturabsenkung erreicht werden. Der Nachteil der Lösung besteht darin, dass die Kühlluft K nur noch teilweise oder gar nicht mehr für den Gasturbinen-Prozess genutzt werden kann.

### Bezugszeichenliste

- 1: Brenner
- 10: Gehäuse
- 11: Flammrohr
- 12: Mantel
- 13: Luftsammelraum
- 14: Brennraum
- 15: Mischteil
- 16: Verbrennungsvorraum
- 16a: erster Teilraum
- 16b: zweiter Teilraum
- 20: Zentraldeckel
- 21: Zuleitungselement
- 21a: Steuermittel
- 22: Lufteinlassöffnungen
- 30: Prallplatte
- 31: Durchgangspassagen
- 40: Brenner-Kopfplatte
- 40a: Rückflache
- 50: Einsetzteil
- 51: Öffnung
- 60: Mantelteil
- 70: Brennerdeckel
- 80: Drallkörper

- S: Spalt
- V: Verbrennung
- K: Kuhlluft
- RS: Rezirkulationsströmung

## Patentansprüche

1. Brenner (1) für eine Turbine, aufweisend:
ein Gehäuse (10), in dem ein Luftsammelraum (13), ein Verbrennungsvorraum (16) und ein Brennraum (14) ausgebildet sind,
eine Brenner-Kopfplatte (40), die in dem Gehäuse (10) angeordnet ist, so dass die Brenner-Kopfplatte (40) den Verbrennungsvorraum (16) von dem Brennraum (14) trennt,
eine Prallplatte (30), die in dem Verbrennungsvorraum (16) angeordnet ist, so dass die Prallplatte (30) den Verbrennungsvorraum (16) in einen an eine mit dem Luftsammelraum (13) fluidverbundene Luftzuführung angrenzenden ersten Teilraum (16a) und einen an die Brenner-Kopfplatte (40) angrenzenden zweiten Teilraum (16b) unterteilt,
wobei die Prallplatte (30) eine Mehrzahl von Durchgangspassagen (31) aufweist, die den ersten Teilraum (16a) mit dem zweiten Teilraum (16b) fluidverbinden, so dass über die Luftzuführung aus dem Luftsammelraum (13) in den ersten Teilraum (16a) eingeströmte Luft über die Durchgangspassagen (31) in den zweiten Teilraum (16b) einströmen und auf eine dem zweiten Teilraum (16b) zugewandte Rückfläche (40a) der Brenner-Kopfplatte (40) strömen kann, wobei sich die Prallplatte (30) parallel zu der Brenner-Kopfplatte (40) erstreckt, so dass in den zweiten Teilraum (16b) eingeströmte Luft senkrecht auf die Rückfläche (40a) der Brenner-Kopfplatte (40) auftrifft und wobei außenumfänglich der Brenner-Kopfplatte (40) ein Spalt (S) vorgesehen ist, über den der zweite Teilraum (16b) mit dem Brennraum (14) fluidverbunden ist, so dass von der Rückfläche (40a) der Brenner-Kopfplatte (40) abprallende Luft über den Spalt (S) in den Brennraum (14) abströmen kann, **gekennzeichnet dadurch, dass** eine Weite des Spalts (S) so bemessen ist, dass eine Strömungsgeschwindigkeit der Luft beim Austritt aus dem Spalt (S) in den Brennraum (14) geringer als eine Strömungsgeschwindigkeit der Luft beim Eintritt in den Spalt (S) ist.

2. Brenner (1) gemäß Anspruch 1, wobei der zweite Teilraum (16b) außenumfänglich von einem Einsetzteil (50) begrenzt ist, und wobei in einer Wandung des Einsetzteils (50) eine sich senkrecht zu den Durchgangspassagen (31) erstreckende Öffnung (51) vorgesehen ist, die den zweiten Teilraum (16b) mit dem Spalt (S) fluidverbindet, so dass von der Rückfläche (40a) der Brenner-Kopfplatte (40) abprallende Luft über die Öffnung (51) in den Spalt (S) abströmen kann.

3. Brenner (1) gemäß Anspruch 1 oder 2, wobei der Spalt (S) als Ringspalt ausgebildet ist, und wobei in der Wandung des Einsetzteils (50) eine Mehrzahl von sich senkrecht zu den Durchgangspassagen (31) erstreckenden entlang eines Umfangs des Spalts (S) verteilten Öffnungen (51) vorgesehen sind, die den zweiten Teilraum (16b) jeweils mit dem Spalt (S) fluidverbinden, so dass von der Rückfläche (40a) der Brenner-Kopfplatte (40) abprallende Luft über die Öffnungen (51) in den Spalt (S) abströmen kann.

4. Brenner (1) gemäß einem der Ansprüche 1 bis 3, wobei sich der Spalt (S) parallel zu den Durchgangspassagen (31) erstreckt, so dass eine Strömungsrichtung der Luft durch den Spalt (S) hindurch parallel zu einer Strömungsrichtung der Luft durch die Durchgangspassagen (31) hindurch ist.

5. Brenner (1) gemäß einem der Ansprüche 1 bis 4, wobei in der Brenner-Kopfplatte (40) eine Mehrzahl von Durchgangsöffnungen vorgesehen sind, die den zweiten Teilraum (16b) jeweils mit dem Brennraum (14) fluidverbinden.

6. Brenner (1) gemäß Anspruch 5, wobei die Durchgangsöffnungen jeweils einen Durchmesser in einem Bereich von 0,3 mm bis 1,5 mm aufweisen, so dass die Durchgangsöffnungen eine Effusion der über die Durchgangspassagen (31) in den zweiten Teilraum (31) eingeströmten Luft durch die Brenner-Kopfplatte (40) hindurch in den Brennraum (14) hinein bewirken.

7. Brenner (1) gemäß einem der Ansprüche 1 bis 6, wobei die Brenner-Kopfplatte (40) von einem porösen Material gebildet ist, so dass in den zweiten Teilraum (16b) eingeströmte Luft über Poren der Brenner-Kopfplatte (40) in den Brennraum (14) hinein abströmen kann.

8. Brenner (1) gemäß einem der Ansprüche 1 bis 6, wobei in dem zweiten Teilraum (16b) eine Luftabführpassage vorgesehen ist, über die von der Rückfläche (40a) der Brenner-Kopfplatte (40) abprallende Luft in Bezug auf einen Verbrennungsprozess im Brennraum (14) strömungsabwärts der Brenner-Kopfplatte (40) eingespeist werden kann.

9. Brenner (1) gemäß Anspruch 8, wobei die Luftabführpassage in eine Sekundärzone des Brennraums (14) mündet.

10. Brenner 1 gemäß Anspruch 8, wobei die Luftabführpassage in einen Abgaskamin des Brenners (1) mündet.

11. Gasturbine mit einem Brenner (1) gemäß einem der Ansprüche 1 bis 10.

## Claims

1. A burner (1) for a turbine, comprising:
a housing (10), in which an air collection chamber (13), a combustion prechamber (16) and a combustion chamber (14) are formed,
a burner head plate (40), which is arranged in the housing (10), so that the burner head plate (40) separates the combustion prechamber (16) from the combustion chamber (14),
a baffle plate (30), which is arranged in the combustion prechamber (16) so that the baffle plate (30) subdivides the combustion prechamber (16) into a first part chamber (16a) adjoining an air supply that is fluidically connected to the air collection chamber (13) and a second part chamber (16b) adjoining the burner head plate (40),
wherein the baffle plate (30) comprises a plurality of through-passages (31), which fluidically connect the first part chamber (16a) to the second part chamber (16b), so that air flowed via the air supply out of the air collection chamber (13) into the first part chamber (16a) can flow via the through-passages (31) into the second part chamber (16b) and flow onto a back surface (40a) of the burner head plate (40) facing the second part chamber (16b), wherein the baffle plate (30) extends parallel to the burner head plate (40), so that air flowed into the second part chamber (16b) perpendicularly strikes the back surface (40a) of the burner head plate (40) and wherein on the outer circumference of the burner head plate (40) a gap (S) is provided, via which the second part chamber (16b) is fluidically connected to the combustion chamber (14), so that air bouncing off the back surface (40a) of the burner head plate (40) can flow out via the gap (S) into the combustion chamber (14), **characterized in that**
a width of the gap (S) is dimensioned so that a flow velocity of the air on exiting the gap (S) into the combustion chamber (14) is lower than a flow velocity of the air on entering the gap (S).

2. The burner (1) according to Claim 1, wherein the second part chamber (16b) on the outer circumference is limited by an insert part (50), and wherein on a wall of the insert part (50) an opening (51) extending perpendicularly to the through-passages (31) is provided, which fluidically connects the second part chamber (16b) to the gap (S), so that air bouncing off the back surface (40a) of the burner head plate (40) can flow out into the gap (S) via the opening (51).

3. The burner (1) according to Claim 1 or 2, wherein the gap (S) is formed as annular gap, and wherein in the wall of the insert part (50) a plurality of openings (51) extending perpendicularly to the through-passages (31) which are distributed along a circumference of the gap (S) are provided, which each fluidically connect the second part chamber (16b) to the gap (S), so that air bouncing off the back surface (40a) of the burner head plate (40) can flow out via the openings (51) into the gap (S).

4. The burner (1) according to any one of the Claims 1 to 3, wherein the gap (S) extends parallel to the through-passages (31), so that a flow direction of the air through the gap (S) is parallel to a flow direction of the air through the through-passages (31) .

5. The burner (1) according to any one of the Claims 1 to 4, wherein in the burner head plate (40) a plurality of through-openings is provided, which fluidically connect the second part chamber (16b) in each case to the combustion chamber (14).

6. The burner (1) according to Claim 5, wherein the through-openings each have a diameter in a range from 0.3 mm to 1.5 mm, so that the through-openings bring about an effusion of the air flowed via the through-passages (31) into the second part chamber (31) through the burner head plate (40) into the combustion chamber (14).

7. The burner (a) according to any one of the Claims 1 to 6, wherein the burner head plate (40) is formed from a porous material so that air flowed into the second part chamber (16b) can flow out via the pores of the burner head plate (40) into the combustion chamber (14) .

8. The burner (1) according to any one of the Claims 1 to 6, wherein in the second part chamber (16b) an air discharge passage is provided, via which the air bouncing off the back surface (40a) of the burner head plate (40), with respect to a combustion process in the combustion chamber (14), can be fed in downstream of the burner head plate (40).

9. The burner (1) according to Claim 8, wherein the air discharge passage opens into a secondary zone of the combustion chamber (14).

10. The burner (1) according to Claim 8, wherein the air discharge passage opens into an exhaust stack of the burner (1).

11. A gas turbine having a burner (1) according to any one of the Claims 1 to 10.

## Revendications

1. Brûleur (1) pour une turbine présentant :
un logement (10), dans lequel un espace de collecte d'air (13), une antichambre de combustion (16) et une chambre de combustion (14) sont réalisés,
une plaque de recouvrement de brûleur (40), qui est disposée dans le logement (10), de sorte que la plaque de recouvrement de brûleur (40) sépare l'antichambre de combustion (16) de la chanson de combustion (14),
une plaque d'impact (30), qui est disposée dans l'antichambre de combustion (16), de sorte que la plaque d'impact (30) divise l'antichambre de combustion (16) en un premier espace partiel (16a) contigu à une arrivée d'air reliée fluidiquement avec l'espace de collecte d'air (13) et un deuxième espace partiel (16b) contigu à la plaque de recouvrement de brûleur (40),
dans lequel la plaque d'impact (30) présente une pluralité de passages traversants (31), qui relient fluidiquement le premier espace partiel (16a) avec le deuxième espace partiel (16b), de sorte que l'air introduit dans le premier espace partiel (16a) par l'intermédiaire de l'arrivée d'air à partir de l'espace de collecte d'air (13) via les passages traversants (31) puisse s'écouler dans le deuxième espace partiel (16b) et puisse s'écouler sur une surface arrière (40a) tournée vers le deuxième espace partiel (16b) de la plaque de recouvrement de brûleur (40), dans lequel la plaque d'impact (30) s'étend parallèlement à la plaque de recouvrement de brûleur (40), de sorte que l'air s'écoulant dans le deuxième espace partiel (16b) bute perpendiculairement sur la surface arrière (40a) de la plaque de recouvrement de brûleur (40) et dans lequel une fente (S) est prévue sur la circonférence extérieure de la plaque de recouvrement de brûleur (40), par l'intermédiaire de laquelle le deuxième espace partiel (16b) est relié fluidiquement avec la chambre de combustion (14), de sorte que l'air rebondissant de la surface arrière (40a) de la plaque de recouvrement de brûleur (40) puisse s'évacuer par l'intermédiaire de la fente (S) dans la chambre de combustion (14), **caractérisé en ce que**
une largeur de la fente (S) est dimensionnée de telle sorte qu'une vitesse d'écoulement de l'air lors de la sortie de la fente (S) à l'intérieur de la chambre de combustion (14) soit inférieure à une vitesse d'écoulement de l'air lors de l'entrée dans la fente (S).

2. Brûleur (1) selon la revendication 1, dans lequel le deuxième espace partiel (16b) est délimité sur sa circonférence extérieure par une pièce d'insert (50), et dans lequel dans une paroi de la pièce d'insert (50) une ouverture (51) s'étendant perpendiculairement aux passages traversants (31) est ménagée, qui relie fluidiquement le deuxième espace partiel (16b) avec la fente (S), de sorte que l'air rebondissant de la surface arrière (40a) de la plaque de recouvrement de brûleur (40) puisse s'écouler par l'intermédiaire de l'ouverture (51) à l'intérieur de la fente (S).

3. Brûleur (1) selon la revendication 1 ou 2, dans lequel la fente (S) est configurée comme une fente annuaire, et dans lequel dans la paroi de la pièce d'insert (50) une pluralité d'ouvertures (51) réparties le long d'une circonférence de la fente (S) en s'étendant perpendiculairement aux passages traversants (31) sont prévues, qui relient fluidiquement respectivement le deuxième espace partiel (16b) avec la fente (S), de sorte que l'air rebondissant de la surface arrière (40a) de la plaque de recouvrement de brûleur (40) puisse s'écouler par l'intermédiaire des ouvertures (51) dans la fente (S).

4. Brûleur (1) selon une des revendications 1 à 3, dans lequel la fente (S) s'étend parallèlement aux passages traversants (31), de sorte qu'une direction d'écoulement de l'air à travers la fente (S) soit parallèle à une direction d'écoulement de l'air à travers les passages traversants (31).

5. Brûleur (1) selon une des revendications 1 à 4, dans lequel dans la plaque de recouvrement de brûleur (40) une pluralité d'ouvertures traversantes sont prévues, qui relient fluidiquement le deuxième espace partiel (16b) avec respectivement la chambre de combustion (14) .

6. Brûleur (1) selon la revendication 5, dans lequel les ouvertures traversantes présentent respectivement un diamètre compris dans une plage de 0,3 mm à 1,5 mm, de sorte que les ouvertures traversantes provoquent une effusion de l'air s'écoulant par l'intermédiaire des passages traversants (31) à l'intérieur du deuxième espace partiel (31) à travers la plaque de recouvrement de brûleur (40) dans la chambre de combustion (14).

7. Brûleur (1) selon une des revendications 1 à 6, dans lequel la plaque de recouvrement de brûleur (40) est formée par un matériau poreux, de sorte que l'air s'écoulant dans le deuxième espace partiel (16b) puisse s'évacuer par l'intermédiaire des pores de la plaque de recouvrement de brûleur (40) à l'intérieur de la chambre de combustion (14).

8. Brûleur (1) selon une des revendications 1 à 6, dans lequel dans le deuxième espace partiel (16b) un passage d'évacuation est prévu, par l'intermédiaire duquel l'air rebondissant de la surface arrière (40a) de la plaque de recouvrement de brûleur (40) peut être alimenté relativement à un processus de combustion dans la chambre de combustion (14) en aval de l'écoulement de la plaque de recouvrement de brûleur (40) .

9. Brûleur (1) selon la revendication 8, dans lequel le passage d'évacuation d'air débouche dans une zone secondaire de la chambre de combustion (14).

10. Brûleur (1) selon la revendication 8, dans lequel le passage d'évacuation d'air débouche dans un conduit d'évacuation des gaz du brûleur (1).

11. Turbine à gaz comportant un brûleur (1) selon une des revendications 1 à 10.
